# EUROPÄISCHE PATENTSCHRIFT

(11) **EP 1 792 728 B1**
(45) Veröffentlichungstag und Bekanntmachung des Hinweises auf die Patenterteilung: **01.09.2010**
(21) Anmeldenummer: 06021692.6
(22) Anmeldetag: 17.10.2006
(51) Int. Cl.: B41F 13/02, B41F 13/12

(54) **Druckmaschine und Verfahren zum Betreiben derselben**
Printing machine and its method of operating
Machine d'impression et son procédé d'opération

(30) Priorität: 08.11.2005 DE 102005053162
(43) Veröffentlichungstag der Anmeldung: 06.06.2007
(73) Patentinhaber: manroland AG, 63075 Offenbach/Main (DE)
(72) Erfinder: Lindner, Bernd, Dipl.-Ing., 63150 Heusenstamm (DE); Wiese, Holger, Dr.-Ing., 63179 Obertshausen (DE)
(74) Vertreter: Stahl, Dietmar

(56) Entgegenhaltungen:
- EP-A- 0 726 146
- EP-A- 0 806 294
- EP-A- 0 812 683
- EP-A- 1 593 510
- WO-A-2004/096546
- WO-A-2005/082619
- DE-A1- 10 115 546
- DE-A1- 10 246 072
- DE-A1- 10 327 423
- DE-U1- 8 810 658

## Beschreibung

Die Erfindung betrifft eine Druckmaschine nach dem Oberbegriff des Anspruchs 1. Des weiteren betrifft die Erfindung ein Verfahren zum Betreiben einer Druckmaschine nach dem Oberbegriff des Anspruchs 4.

Aus dem Stand der Technik, nämlich aus der EP 0 812 683 A1, ist eine Bogendruckmaschine mit mehreren Druckwerken bekannt, wobei jedes der Druckwerke einen Gegendruckzylinder, einen auf dem Gegendruckzylinder abrollenden Gummizylinder, einen auf dem Gummizylinder abrollenden Formzylinder sowie ein Farbwerk und ein Feuchtwerk umfasst. Bei der dort offenbarten Bogendruckmaschine werden die Gegendruckzylinder, die Gummizylinder, die Farbwerke sowie die Feuchtwerke der Druckwerke von einem Hauptantrieb angetrieben. Den Formzylindern der Druckwerke sind hingegen Eigenantriebe bzw. Direktantriebe zugeordnet, welche die Formzylinder entkoppelt vom Hauptantrieb der Druckmaschine eigenmotorisch antreiben. Unter Fortdruckbedingungen der Druckwerke werden die Gegendruckzylinder, die Gummizylinder, die Farbwerke sowie die Feuchtwerke der Druckwerke vom Hauptantrieb angetrieben, die Formzylinder der Druckwerke werden hingegen von den jeweiligen Direktantrieben angetrieben, und zwar synchronisiert zum Hauptantrieb.

Das Dokument DE 102 46 072 A1 offenbart eine Druckmaschine mit einem Hauptantrieb und einem Direktantrieb.

Zum eigenmotorischen Antrieb der Formzylinder ist bei aus der Praxis bekannten Druckmaschinen jedem der Formzylinder neben dem Direktantrieb eine Regeleinrichtung zugeordnet, die den Formzylinder im Fortdruckbetrieb derart synchron zum Gummizylinder des jeweiligen Druckwerks und damit synchron zum Hauptantrieb der Druckmaschine antreibt, dass der Regeleinrichtung jedes Formzylinders als Lage-Sollwert ein mit einem Umfangsregisterkorrekturwert verrechneter Lage-Istwert des jeweiligen Gummizylinders zuführbar ist.

Durch den Umfangsregisterkorrekturwert ist eine Umfangsregisterkorrektur zwischen den einzelnen Druckwerken möglich, wobei nach dem Stand der Technik dieser Umfangsregisterkorrekturwert über den gesamten Lastmomentbereich der Druckmaschine konstant und damit statisch ist. Daher können zum Beispiel durch Geschwindigkeitsänderungen bzw. Drehzahländerungen verursachte Umfangsregisterabweichungen nicht ausgeglichen werden.

Hiervon ausgehend liegt der vorliegenden Erfindung das Problem zugrunde eine neuartige Druckmaschine sowie ein Verfahren zum Betreiben derselben zu schaffen.

Dieses Problem wird durch eine Druckmaschine gemäß Anspruch 1 gelöst. Die Druckmaschine weist eine den Regeleinrichtungen der Formzylinder übergeordnete Registerregeleinrichtung auf, der als Eingangsgrößen die Lage-Istwerte der Gummizylinder jedes Druckwerks zuführbar sind, wobei die Registerregeleinrichtung im Fortdruckbetrieb den Umfangsregisterkorrekturwert jedes Druckwerks abhängig von dem Lage-Istwert des jeweiligen Gummizylinders dynamisch anpasst.

Im Sinne der hier vorliegenden Erfindung passt eine den Regeleinrichtungen der Formzylinder übergeordnete Registerregeleinrichtung im Fortdruckbetrieb den Umfangsregisterkorrekturwert für jedes Druckwerk dynamisch an, wobei hierzu der Registerregeleinrichtung die Lage-Istwerte der Gummizylinder der Druckwerke zuführbar sind. Durch Änderungen des Lastmomentzustands der Druckmaschine, insbesondere durch Geschwindigkeitsänderungen bzw. Drehzahländerungen der Druckmaschine, verursachte Umfangsregisterabweichungen können mit der hier vorliegenden Erfindung ausgeglichen werden. Hierdurch kann über den gesamten Lastmomentbereich der Druckmaschine ein optimales Druckergebnis bereitgestellt werden. Gegebenenfalls kann auf Längswellen, die bei aus dem Stand der Technik bekannten Druckmaschinen zur Kompensation von Umfangsregisterabweichungen verwendet werden, verzichtet werden.

Vorzugsweise sind in der Registerregeleinrichtung für jedes Druckwerk druckauftragspezifische Soll-Winkeldifferenzen zwischen dem Gummizylinder des jeweiligen Druckwerks und einem Gummizylinder eines Referenzdruckwerks hinterlegt, wobei die Registerregeleinrichtung dann, wenn im Fortdruckbetrieb auf Basis der Lage-Istwerte der Gummizylinder für mindestens ein Druckwerk eine Abweichung von der für dasselbe hinterlegten Soll-Winkeldifferenz festgestellt wird, den entsprechenden Umfangsregisterkorrekturwert um diese Abweichung dynamisch anpasst.

Das erfindungemäße Verfahren zum Betreiben einer Druckmaschine ist im unabhängigen Anspruch 4 definiert.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: ein Blockschaltbild zur Verdeutlichung einer aus dem Stand der Technik bekannten Druckmaschine; und
- Fig. 2:: ein Blockschaltbild zur Verdeutlichung einer erfindungsgemäßen Druckmaschine.

Bevor nachfolgend unter Bezugnahme auf Fig. 2 die hier vorliegende Erfindung in größerem Detail beschrieben wird, soll vorab unter Bezugnahme auf Fig. 1 das Prinzip einer vorbekannten Bogendruckmaschine mit eigenmotorisch angetriebenen Formzylindern und einer Umfangsregisterkorrektur beschrieben werden.

Fig. 1 zeigt ein stark schematisiertes Blockschaltbild einer aus der Praxis bekannten Bogendruckmaschine im Bereich von vier Druckwerken 10, 11, 12 und 13, wobei jedes der Druckwerke einen Gegendruckzylinder 14, einen auf dem Gegendruckzylinder 14 abrollenden Gummizylinder 15 sowie einen auf dem Gummizylinder 15 abrollenden Formzylinder 16 umfasst. Die Formzylinder 16 werden auch als Plattenzylinder bezeichnet. Mit den Formzylindern 16 wirken in Fig. 1 nicht dargestellte Farbwerke sowie Feuchtwerke der Druckwerke 10 bis 13 zusammen. Zwischen den Gegendruckzylindern 14 benachbarter Druckwerke ist im gezeigten Ausführungsbeispiel jeweils ein Transferzylinder 17 positioniert, um in der Bogendruckmaschine zu bedruckende Druckbogen von einem Druckwerk in ein nachfolgendes Druckwerk zu transportieren. Die Gegendruckzylinder 14 der Druckwerke 10 bis 13 sowie die zwischen den Gegendruckzylindern 14 benachbarter Druckwerke positionierten Transferzylinder 17 dienen demnach dem Transport von zu bedruckenden Druckbogen durch die Bogendruckmaschine und werden daher auch als Bogenführungszylinder bezeichnet.

Bei der in Fig. 1 schematisiert dargestellten Bogendruckmaschine werden zumindest die Gegendruckzylinder 14 und die Gummizylinder 15 eines jeden Druckwerks 10 bis 13 sowie die Transferzylinder 17 von einem nicht-dargestellten Hauptantrieb der Bogendruckmaschine angetrieben. Jedem Formzylinder 16 eines jeden Druckwerks 10 bis 13 ist hingegen ein ebenfalls nicht-dargestellter Einzelantrieb bzw. Direktantrieb zugeordnet, mit Hilfe derer die Formzylinder 16 entkoppelt vom Hauptantrieb der Bogendruckmaschine angetrieben werden können. Bei den Formzylindern 16 der Bogendruckmaschine handelt es sich demnach um eigenmotorisch angetriebene Formzylinder.

Die nicht dargestellten Farbwerke sowie die ebenfalls nicht dargestellten Feuchtwerke der Druckwerke 10 bis 13 werden entweder über den Hauptantrieb der Bogendruckmaschine oder über den jeweiligen, dem Formzylinder 16 des jeweiligen Druckwerks 10 bis 13 zugeordneten Einzelantrieb bzw. Direktantrieb angetrieben.

Im Fortdruckbetrieb der Bogendruckmaschine werden demnach zumindest die Gegendruckzylinder 14, die Gummizylinder 15 sowie die Transferzylinder 17 vom Hauptantrieb der Bogendruckmaschine angetrieben, die Formzylinder der Druckwerke werden hingegen vom jeweiligen Direktantrieb angetrieben, und zwar synchronisiert zum Hauptantrieb. Hierzu ist jedem der Formzylinder 16 der Druckwerke 10 bis 13 der Bogendruckmaschine neben dem nicht-dargestellten Direktantrieb eine Regeleinrichtung 18 zugeordnet, wobei jeder Regeleinrichtung 18 eines Druckwerks als Lage-Sollwert 19 für den jeweiligen Formzylinder 16 ein mit einem Umfangsregisterkorrekturwert 20 verrechneter Lage-Istwert 21 des Gummizylinders 15 des jeweiligen Druckwerks zuführbar ist. Auf Basis einer Regelabweichung 22 zwischen dem Lage-Sollwert 19 für den Formzylinder 16 eines Druckwerks und dem entsprechenden Lage-Istwert 23 des Formzylinders 16 generiert die Regeleinrichtung 18 des jeweiligen Formzylinders 16 ein Stellsignal 24 für den nicht-dargestellten Direktantrieb des jeweiligen Formzylinders 16.

Die Umfangsregisterkorrekturwerte 20 für jedes der Druckwerke 10 bis 13 der Bogendruckmaschine werden gemäß Fig. 1 von einer Steuerungseinrichtung 25 vorgegeben. Die Umfangsregisterkorrekturwerte 20 für jedes Druckwerk 10 bis 13 sind dabei nach dem Stand der Technik über den gesamten Lastmomentbereich der Bogendruckmaschine konstant und damit statisch. Durch Lastmomentänderungen verursachte Umfangsregisterabweichungen der Bogendruckmaschine können demnach mit der aus dem Stand der Technik gemäß Fig. 1 bekannten Bogendruckmaschine nicht kompensiert werden. Derartige Lastmomentänderungen können durch Geschwindigkeitsänderungen bzw. Drehzahländerungen, durch Temperaturänderungen oder sonstige das Lastmoment der Druckmaschine beeinflussende Ereignisse hervorgerufen werden.

Fig. 2 zeigt ein stark schematisiertes Blockschaltbild einer erfindungsgemäßen Bogendruckmaschine, wobei zur Vermeidung unnötiger Wiederholungen für gleiche Baugruppen gleiche Bezugsziffern verwendet werden.

Nachfolgend wird nur auf die Details eingegangen, durch die sich die erfindungsgemäße Bogendruckmaschine der Fig. 2 von der aus dem Stand der Technik bekannten Bogendruckmaschine gemäß Fig. 1 unterscheidet.

Die erfindungsgemäße Bogendruckmaschine verfügt über eine den Formzylindern 16 der Druckwerke 10 bis 13 zugeordneten Regeleinrichtungen 18 übergeordnete Registerregeleinrichtung 26. Der Registerregeleinrichtung 26 werden als Eingangsgrößen die Lage-Istwerte 21 der Gummizylinder 15 der Druckwerke 10 bis 13 zugeführt. Die Registerregeleinrichtung 26 passt auf Basis dieser Lage-Istwerte 21 der Gummizylinder 15 die zur Bestimmung der Lage-Sollwerte 19 für die Formzylinder 16 verwendeten Umfangsregisterkorrekturwerte 20 dynamisch an, um so durch Lastmomentänderungen der erfindungsgemäßen Bogendruckmaschine verursachte Umfangsregisterabweichungen auszugleichen. Lastmomentänderungen können durch Geschwindigkeitsänderungen bzw. Drehzahländerungen der Druckmaschine verursacht werden. Bei der erfindungsgemäßen Bogendruckmaschine handelt es sich bei den Umfangsregisterkorrekturwerten 20 demnach nicht um statische, über den gesamten Lastmomentbereich konstante Werte, sondern vielmehr um dynamische Werte, deren Größe bzw. Betrag abhängig von einer sich bei Lastmomentänderungen an der Druckmaschine verändernden Umfangsregisterabweichung ist.

In der Registerregeleinrichtung 26 ist für jedes Druckwerk 10 bis 13 eine Soll-Winkeldifferenz zwischen dem Gummizylinder 15 des jeweiligen Druckwerks und einem Gummizylinder eines Referenzdruckwerks hinterlegt. Als Referenzdruckwerk kann jedes beliebige Druckwerk der Bogendruckmaschine definiert werden. Dann, wenn die Registerregeleinrichtung 26 im Fortdruckbetrieb auf Basis der Lage-Istwerte 21 der Gummizylinder 15 für mindestens ein Druckwerk 10 bis 13 eine Abweichung von der für dasselbe hinterlegten Soll-Winkeldifferenz feststellt, passt dieselbe den Umfangsregisterkorrekturwert 20 für dieses Druckwerk um die festgestellte Abweichung dynamisch an. Hierdurch wird im Fortdruckbetrieb eine dynamische Sollwertanpassung für den Lage-Sollwert 19 des jeweiligen Formzylinders 16 des jeweiligen Druckwerks realisiert.

Bei den in der Registerregeleinrichtung 26 hinterlegten Soll-Winkeldifferenzen handelt es sich um druckauftragspezifische Soll-Winkeldifferenzen, die vor Ausführung eines Druckauftrags während Einrichtarbeiten ermittelt und dann in der Registerregeleinrichtung 26 hinterlegt bzw. gespeichert werden.

Bei der erfindungsgemäßen Bogendruckmaschine, deren Formzylinder 16 eigenmotorisch angetrieben werden, können mit Hilfe der Registerregeleinrichtung 26 durch Lastmomentänderungen, wie zum Beispiel durch Drehzahländerungen bzw. Geschwindigkeitsänderungen, hervorgerufene Umfangsregisterabweichungen im Druckbild kompensiert werden, wobei hierzu die Registerregeleinrichtung 26 eine Sollwertkorrektur für die Lage-Sollwerte 19 der eigenmotorisch angetriebenen Formzylinder 16 auf Grundlage von Lage-Istwerten 21 der entsprechenden Gummizylinder 15 vornimmt. Sogenannte Hochlaufpasseränderungen an Bogendruckmaschinen können mit der hier vorliegenden Erfindung sicher vermieden werden, und zwar auch dann, wenn die Bogendruckmaschinen keine Längswellen aufweisen.

Bezugszeichenliste
- 10: Druckwerk
- 11: Druckwerk
- 12: Druckwerk
- 13: Druckwerk
- 14: Gegendruckzylinder
- 15: Gummizylinder
- 16: Formzylinder
- 17: Transferzylinder
- 18: Regeleinrichtung
- 19: Lage-Sollwert
- 20: Umfangsregisterkorrekturwert
- 21: Lage-Istwert
- 22: Regelabweichung
- 23: Lage-Istwert
- 24: Stellsignal
- 25: Steuerungseinrichtung
- 26: Registerregeleinrichtung

## Patentansprüche

1. Druckmaschine, insbesondere Bogendruckmaschine, mit mehreren Druckwerken (10, 11, 12, 13), wobei jedes Druckwerk (10 - 13) einen Gegendruckzylinder (14), einen auf dem Gegendruckzylinder (14) abrollenden Gummizylinder (15), einen auf dem Gummizylinder (15) abrollenden Formzylinder (16), ein Farbwerk und vorzugsweise ein Feuchtwerk umfasst, wobei zumindest der Gegendruckzylinder (14) und der Gummizylinder (15) jedes Druckwerks (10 - 13) von einem Hauptantrieb der Druckmaschine antreibbar sind, wobei dem Formzylinder (16) jedes Druckwerks (10 - 13) zum eigenmotorischen Antrieb desselben ein Direktantrieb und eine Regeleinrichtung (18) zugeordnet ist, die den Formzylinder (16) im Fortdruckbetrieb derart synchron zum Gummizylinder (15) des jeweiligen Druckwerks (10 - 13) antreibt, dass der Regeleinrichtung (18) jedes Formzylinders (16) als Lage-Sollwert (19) ein mit einem Umfangsregisterkorrekturwert (20) verrechneter Lage-Istwert (21) des jeweiligen Gummizylinders (15) zuführbar ist, **gekennzeichnet durch** eine den Regeleinrichtungen (18) der Formzylinder (16) übergeordnete Registerregeleinrichtung (26), der als Eingangsgrößen die Lage-Istwerte (21) der Gummizylinder (15) jedes Druckwerks (10 - 13) zuführbar sind, wobei die Registerregeleinrichturtg (26) den Umfangsregisterkorrekturwert (20) jedes Druckwerks (10 - 13) abhängig von dem Lage-Istwert (21) des jeweiligen Gummizylinders (15) dynamisch anpasst, um so **durch** Lastmomentänderungen verursachte Umfangsregisterabweichungen auszugleichen.

2. Druckmaschine nach Anspruch 1, **dadurch gekennzeichnet, dass** in der Registerregeleinrichtung (26) für jedes Druckwerk (10 - 13) druckauftragspezifische Soll-Winkeldifferenzen zwischen dem Gummizylinder (15) des jeweilige Druckwerks (10 - 13) und einem Gummizylinder (15) eines Referenzdruckwerks hinterlegt sind, und dass die Registerregeleinrichtung (26) dann, wenn im Fortdruckbetrieb auf Basis der Lage-Istwerte (21) der Gummizylinder (15) für mindestens ein Druckwerk (10 - 13) eine Abweichung von der für dasselbe hinterlegten Soll-Winkeldifferenz festgestellt wird, den entsprechenden Umfangsregisterkorrekturwert (20) um diese Abweichung dynamisch anpasst.

3. Druckmaschine nach Anspruch 1 oder 2, **dadurch gekennzeichnet, dass** die Registerregeleinrichtung (26) durch die dynamische Anpassung des Umfangsregisterkorrekturwerts (20) eines Druckwerks (10 - 13) eine dynamische Sollwertanpassung für den Lage-Sollwert (19) der jeweiligen Formzylinders (16) vornimmt.

4. Verfahren zum Betreiben einer Druckmaschine, insbesondere einer Bogendruckmaschine, wobei die Druckmaschine mehrere Druckwerke (10 - 13) mit jeweils einem Gegendruckzylinder (14), einem auf dem Gegendruckzylinder (14) abrollenden Gummizylinder (15), einem auf dem Gummizylinder (15) abrollenden Formzylinder (16), einem Farbwerk und vorzugsweise einem Feuchtwerk umfasst, wobei zumindest der Gegendruckzylinder (14) und der Gummizylinder (15) jedes Druckwerks (10 - 13) von einem Hauptantrieb der Druckmaschine angetrieben werden, wobei der Formzylinder (16) jedes Druckwerks (10 - 13) über einen demselben zugeordneten Direktantrieb mit Regeleinrichtung (18) im Fortdruckbetrieb derart eigenmotorisch und synchron zum Gummizylinder (5) des jeweiligen Druckwerks (10 - 13) angetrieben wird, dass der Regeleinrichtung (18) jedes Formzylinders (16) als Lage-Sollwert ein mit einem Umfangsregisterkorrekturwert verrechneter Lage-Istwert des jeweiligen Gummizylinders (15) zugeführt wird, **dadurch gekennzeichnet, dass** einer Registerregeleinrichtung (26) als Eingangsgrößen die Lage-Istwerte der Gummizylinder (15) jedes Druckwerks (10 - 13) zugeführt werden, wobei die Registerregeleinrichtung (26) im Fortdruckbetrieb den Umfangsregisterkorrekturwert jedes Druckwerks (10 - 13) abhängig von dem Lage-Istwert des jeweiligen Gummizylinders (15) dynamisch anpasst, um so durch Lastmomentänderungen verursachte Umfangsregisterabweichungen auszugleichen.

5. Verfahren nach Anspruch 4, **dadurch gekennzeichnet, dass** in der Registerregeleinrichtung für jedes Druckwerk (10 - 13) druckauftragspezifische Soll-Winkeldifferenzen zwischen dem Gummizylinder (15) des jeweiligen Druckwerks (10 - 13) und einem Gummizylinder (15) eines Referenzdruckwerks hinterlegt werden, und dass dann, wenn im Fortdruckbetrieb auf Basis der Lage-Istwerte der Gummizylinder (15) für mindestens ein Druckwerk (10 - 13) eine Abweichung von der für dasselbe hinterlegten Soll-Winkeldifferenz festgestellt wird, der entsprechenden Umfangsregisterkorrekturwert um diese Abweichung dynamisch anpasst wird.

6. Verfahren nach Anspruch 5, **dadurch gekennzeichnet, dass** die druckauftragspezifischen Soll-Winkeldifferenzen vor Ausführung eines Druckauftrags während Einrichtarbeiten ermittelt und in der Registerregeleinrichtung (26) hinterlegt bzw. gespeichert werden.

7. Verfahren nach einem oder mehreren der Ansprüche 4 bis 6, **dadurch gekennzeichnet, dass** durch die dynamische Anpassung des Umfangsregisterkorrekturwerts eines Druckwerks (10 - 13) eine dynamische Sollwertanpassung für den Lage-Sollwert der jeweiligen Formzylinders (16) vorgenommen wird.

## Claims

1. A printing machine, more preferably sheet-fed printing machine, with a plurality of printing couples (10, 11, 12, 13), wherein each printing couple (10 - 13) comprises an impression cylinder (14), a blanket cylinder (15) rolling off the impression cylinder (14), a form cylinder (16) rolling off the blanket cylinder (15) an inking system and preferentially a dampening system, wherein at least the impression cylinder (14) and the blanket cylinder (15) of each printing couple (10 - 13) can be driven by a main drive of the printing machine, wherein the form cylinder (16) of each printing couple (10 - 13) for the self-motorized drive of the latter is assigned a direct drive and a regulating device (18), which drives the form cylinder (16) in continuous printing mode synchronously with the blanket cylinder (15) of the respective printing couple (10 - 13) in such a manner, that the regulating device (18) of each form cylinder (16) can be supplied with a position actual value (21) offset by a circumferential register correction value (20) of the respective blanket cylinder (15) as position set value, **characterized by** a register regulating device (26) overriding the regulating devices (18) of the form cylinders (16), which as input quantities can be supplied with the position actual values (21) of the blanket cylinders (15) of each printing couple (10 - 13), wherein the register regulating device (26) dynamically adjusts the circumferential register correction value (20) of each printing couple (10 - 13) dependent on the position actual value (21) of the respective blanket cylinder (15), in order to thus offset circumferential register deviations caused through load moment changes.

2. The printing machine according to Claim 1, **characterized in that** in the register regulating device (26) for each printing couple (10 - 13) print order-specific set angle differences between the blanket cylinder (15) of the respective printing couple (10 - 13) and a blanket cylinder (15) of a reference printing couple are stored and **in that** the register regulating device (26), when in continuous printing mode based on the position actual values (21) of the blanket cylinders (15) for at least one printing couple (10 - 13) a deviation from the set angle difference stored for said printing couple is determined, dynamically adjusts the corresponding circumferential register correction value (20) by that deviation.

3. The printing machine according to Claim 1 or 2, **characterized in that** the register regulating device (26) through the dynamic adjustment of the circumferential register correction value (20) of a printing couple (10 - 13) performs a dynamic set value adjustment for the position set value (19) of the respective form cylinder (16).

4. A method for operating a printing machine, more preferably a sheet-fed printing machine, wherein the printing machine comprises a plurality of printing couples (10 - 13) each with an impression cylinder (14), a blanket cylinder (15) rolling off the impression cylinder (14), a form cylinder (16) rolling off the blanket cylinder (15), an inking system and preferentially a dampening system, wherein at least the impression cylinder (14) and the blanket cylinder (15) of each printing couple (10 - 13) are driven by a main drive of the printing machine, wherein the form cylinder (16) of each printing couple (10 - 13) via a direct drive with regulating device (18) in continuous printing mode assigned to said printing couple is driven in a self-motorized manner and synchronously with the blanket cylinder (5) of the respective printing couple (10 - 13) in such a manner that the regulating device (18) of each form cylinder (16) as position set value is supplied with a position actual value of the respective blanket cylinder (15) offset by a circumferential register correction value, **characterized in that** a register regulating device (26) as input quantities is supplied with the position actual values of the blanket cylinders (15) of each printing couple (10 - 13), wherein the register regulating device (26) in continuous printing mode dynamically adjusts the circumferential register correction value of each printing couple (10 - 13) dependent on the position actual value of the respective blanket cylinder (15), in order to thus offset circumferential register deviations caused through load moment changes.

5. The method according to Claim 4, **characterized in that** in the register regulating device for each printing couple (10 - 13) print order-specific set angle differences between the blanket cylinder (15) of the respective printing couple (10 - 13) and a blanket cylinder (15) of a reference printing couple are stored and **in that** when in continuous printing mode based on the position actual values of the blanket cylinders (15) for at least one printing couple (10 - 13) a deviation from the set angle difference stored for said printing couple is determined, the corresponding circumferential register correction value is dynamically adjusted by that deviation.

6. The method according to Claim 5, **characterized in that** the print order-specific set angle differences are determined during setting operations before executing a print order and stored in the register regulating device (26).

7. The method according to any one or several of the Claims 4 to 6, **characterized in that** through the dynamic adjustment of the circumferential register correction value of a printing couple (10 - 13) a dynamic set value adjustment for the position set value of the respective form cylinder (16) is performed.

## Revendications

1. Machine d'impression, notamment machine d'impression de feuilles, comportant plusieurs unités d'impression (10, 11, 12, 13), chaque unité d'impression (10 - 13) comportant un cylindre de contre-pression (14), un cylindre en caoutchouc (15) roulant sur le cylindre de contre-pression (14), un cylindre porte-clichés (16) roulant sur le cylindre en caoutchouc (15), une unité d'encrage et de préférence une humidité d'humidification, au moins le cylindre de contre-pression (14) et le cylindre en caoutchouc (15) de chaque unité d'impression (10 - 13) pouvant être entraînés par un organe de commande principal de la machine d'impression, étant associés au cylindre porte-clichés (16) de chaque unité d'impression (10 - 13), pour l'entraînement automoteur de celui-ci, un organe de commande direct et un dispositif de réglage (18) qui entraîne le cylindre porte-clichés (16) en mode d'impression continue de manière synchrone avec le cylindre en caoutchouc (15) de l'unité d'impression respective (10 - 13) de manière à ce que puisse être communiquée au dispositif de réglage (18) de chaque cylindre porte-clichés (16) une valeur réelle de position (21) calculée avec une valeur corrective d'enregistrement de circonférence du cylindre en caoutchouc respectif (15), **caractérisée par** un dispositif de réglage d'enregistrement (26) de rang supérieur à celui des dispositifs de réglage (18) des cylindres porte-clichés (16) et auquel les valeurs réelles de position (21) des cylindres en caoutchouc (15) de chaque unité d'impression (10 - 13) peuvent être communiquées en tant que paramètres initiaux, le dispositif de réglage d'enregistrement (26) adaptant dynamiquement la valeur corrective d'enregistrement de circonférence (20) de chaque unité d'impression (10 - 13) en fonction de la valeur réelle de position (21) du cylindre en caoutchouc respectif (15) afin de compenser ainsi les écarts d'enregistrement de circonférence dus à des variations du couple de charge.

2. Machine d'impression selon la revendication 1, **caractérisée en ce que**, dans le dispositif de réglage d'enregistrement (26) pour chaque unité d'impression (10 - 13), des différences théoriques d'angle spécifiques à l'application de pression sont enregistrées entre le cylindre en caoutchouc (15) de l'unité d'impression respective (10 - 13) et un cylindre en caoutchouc (15) d'une unité d'impression de référence et que le dispositif de réglage d'enregistrement (26), lorsqu'il est constaté, en mode d'impression continue et sur la base des valeurs réelles de position (21) des cylindres en caoutchouc (15), pour au moins une unité d'impression (10 - 13), un écart par rapport à la différence théorique d'angle enregistrée pour cette dernière, adapte dynamiquement la valeur corrective d'enregistrement de circonférence (20) à raison de cet écart.

3. Machine d'impression selon la revendication 1 ou 2, **caractérisée en ce que** le dispositif de réglage d'enregistrement (26), par l'adaptation dynamique de la valeur corrective d'enregistrement de circonférence (20) d'une unité d'impression (10 - 13), procède à une adaptation dynamique de valeur théorique pour la valeur théorique de position (19) du cylindre porte-clichés respectif (16).

4. Procédé d'utilisation d'une machine d'impression notamment machine d'impression de feuilles, la machine d'impression comportant plusieurs unités d'impression (10 - 13) comportant chacune un cylindre de contre-pression (14), un cylindre en caoutchouc (15) roulant sur le cylindre de contre-pression (14), un cylindre porte-clichés roulant sur le cylindre en caoutchouc (15), une unité d'encrage et de préférence une humidité d'humidification, au moins le cylindre de contre-pression (14) et le cylindre en caoutchouc (15) de chaque unité d'impression (10 - 13) pouvant être entraînés par un organe de commande principal de la machine d'impression, le cylindre porte-clichés (16) et le cylindre en caoutchouc (15) de chaque unité d'impression (10 - 13) étant entraînés par un organe de commande direct associé à cette dernière avec un dispositif de réglage (18) en mode d'impression continue de manière automotrice et synchrone avec le cylindre en caoutchouc (5) de l'unité d'impression respective (10 - 13) de manière à ce que puisse être communiquée au dispositif de réglage (18) de chaque cylindre porte-clichés (16) en tant que valeur théorique de position une valeur réelle de position (21) calculée avec une valeur corrective d'enregistrement de circonférence du cylindre en caoutchouc respectif (15), **caractérisé que** sont communiquées à un dispositif de réglage d'enregistrement (26) en tant que valeurs initiales les valeurs réelles de position (21) des cylindres en caoutchouc (15) de chaque unité d'impression (10 - 13), le dispositif de réglage d'enregistrement (26) adaptant dynamiquement en mode d'impression continue la valeur corrective d'enregistrement de circonférence (20) de chaque unité d'impression (10 - 13) en fonction de la valeur réelle de position (21) du cylindre en caoutchouc respectif (15) afin de compenser ainsi les écarts d'enregistrement de circonférence dus à des variations du couple de charge.

5. Procédé selon la revendication 4, **caractérisé en ce que**, dans le dispositif de réglage d'enregistrement (26) pour chaque unité d'impression (10 - 13), des différences théoriques d'angle spécifiques à l'application de pression sont enregistrées entre le cylindre en caoutchouc (15) de l'unité d'impression respective (10 - 13) et un cylindre en caoutchouc (15) d'une unité d'impression de référence et que, lorsqu'il est constaté, en mode d'impression continue et sur la base des valeurs réelles de position (21) des cylindres en caoutchouc (15), pour au moins une unité d'impression (10 - 13), un écart par rapport à la différence théorique d'angle enregistrée pour cette dernière, la valeur corrective d'enregistrement de circonférence correspondante est adaptée dynamiquement à raison de cet écart.

6. Procédé selon la revendication 5, **caractérisé en ce que** les différences théoriques d'angle spécifiques à l'application de pression sont déterminées avant de réaliser une application de pression pendant les travaux d'ajustement et enregistrées ou sauvegardées dans le dispositif de réglage d'enregistrement (26).

7. Procédé selon une ou plusieurs des revendications 4 à 6, **caractérisé en ce que**, par l'adaptation dynamique de la valeur corrective d'enregistrement de circonférence d'une unité d'impression (10 - 13), on procède à une adaptation dynamique de valeur théorique pour la valeur théorique de position du cylindre porte-clichés respectif (16).
